# EUROPÄISCHE PATENTSCHRIFT

(11) **EP 2 918 738 B1**
(45) Veröffentlichungstag und Bekanntmachung des Hinweises auf die Patenterteilung: **22.11.2017**
(21) Anmeldenummer: 14158870.7
(22) Anmeldetag: 11.03.2014
(51) Int. Cl.: E03C 1/10, E03B 7/08

(54) **Belüftungsvorrichtung für eine Steigleitung mit einer Einrichtung zum Vermindern von Stagnationswasser**
Ventilation device for a riser with an equipment for preventing stagnant water
Dispositif de ventilation pour une colonne montante comprenant un dispositif de réduction de l'eau stagnante

(43) Veröffentlichungstag der Anmeldung: 16.09.2015
(73) Patentinhaber: Seppelfricke Armaturen GmbH, 45881 Gelsenkirchen (DE)
(72) Erfinder: KLEINE-BUßMANN, Markus, 45883 Gelsenkirchen (DE); PENNEKAMP, Oliver, 45731 Waltrop (DE); ABT, Andreas, 44225 Dortmund (DE)
(74) Vertreter: Zenz Patentanwälte Partnerschaft mbB

(56) Entgegenhaltungen:
- EP-A1- 1 964 983
- DE-B- 1 144 209
- DE-U1- 9 405 108
- GB-A- 2 478 124
- US-A1- 2005 274 812

## Beschreibung

Die Erfindung betrifft eine Belüftungsvorrichtung zum endseitigen Verschließen einer Steigleitung, wobei die Belüftungsvorrichtung ein den Austritt von Wasser aus der Steigleitung sperrendes und bei Druckabfall in der Steigleitung den Zutritt von Luft ermöglichendes Lüftungsventil aufweist, wobei die Belüftungsvorrichtung ein das Lüftungsventil enthaltendes Gehäuse aufweist, wobei an dem oberen Ende des Gehäuses ein Leckwasserüberlauf angeschlossen ist, der das aus dem Gehäuse austretende Leckwasser über eine neben dem Gehäuse angeordnete, nach unten weisende Austrittsöffnung in einen Auffangtrichter ableitet.

Steigleitungen in der Wasserinstallation von Gebäuden werden mit einem sogenannten Belüfter gegen Rücksaugen von Nichttrinkwasser bei Druckabfall im Versorgungsbereich gesichert. Hierzu wird üblicherweise von der obersten waagerechten Wasserversorgungsleitung eine senkrechte Steigleitung abgezweigt oder wird ein vorhandener Steigstrang über die letzte Stockwerksabzweigung hinaus verlängert und am oberen Ende der Belüfter angeschlossen. Der Belüfter weist ein den Austritt von Wasser aus dem Leitungsstrang sperrendes und bei Druckabfall im Leitungsstrang den Zutritt von Luft ermöglichendes Lüftungsventil auf. Derartige Rohrbelüfter für eine Endstrangbelüftung sind beispielsweise aus der Patentschrift DE 1 144 209 und dem Gebrauchsmuster DE 94 05 108 bekannt. Eine Belüftungsvorrichtung der eingangs genannten Art ist auch beispielsweise aus dem Produkte-Katalog der Seppelfricke Armaturen GmbH, Gelsenkirchen, Deutschland, aus dem Jahre 2012 bekannt.

Aufgrund der Funktion des Belüfters findet über einen langen Zeitraum hinweg kein Austausch des in der Steigleitung zum Belüfter befindlichen Wassers statt (Stagnationswasser). Dies kann nach aktuellen Untersuchungen zu einer Verkeimung des Wassers führen und stellt eine Belastung bzw. Gefährdung für den Nutzer der Anlage dar.

Aus der EP 1 964 983 A1 ist eine Vorrichtung zum selbsttätigen Spülen von Wasserleitungen bekannt, die Stagnationswasser aus den Leitungen herausspülen soll. Die Vorrichtung wird - als letzte Abnahmestelle - an eine Kaltwasser- und/oder eine Warmwasser-Reihenleitung oder - Ringleitung angeschlossen und schließt jede der angeschlossenen Leitungen mit einem Magnetventil und einem sich daran anschließenden Auslass ab. Das aus dem Auslass austretende Wasser fließt in ein Gehäuse der Vorrichtung, das unten einen trichterförmigen Abfluss aufweist, an den sich ein Siphon und eine Abwasserleitung anschließen. Eine an dem Gehäuse montierte Steuerelektronik öffnet die Magnetventile zu vorgegebenen Zeiten für jeweils eine vorgegebene Dauer. Die Vorrichtung wird als Baueinheit zusätzlich in die Warm- und/oder Kaltwasserversorgung des Gebäudes eingebunden, vorzugsweise als Unterputz-Vorrichtung mit einer frontseitigen Revisionsöffnung. Ähnliche Vorrichtungen sind aus der GB 2 478 124 A und der US 2005/0274812 A1 bekannt.

Die bekannten Vorrichtungen werden beim Neubau von Wasserversorgungssystemen eingesetzt, eignen sich jedoch nur bedingt zum Nachrüsten vorhandener Anlagen. In diesem Fall müssten nachträglich Rohrleitungen zu diesen Vorrichtungen geführt und muss Bauraum zur Aufnahme dieser Vorrichtungen geschaffen werden.

Aufgabe der Erfindung ist es daher, eine Belüftungsvorrichtung zum endseitigen Verschließen einer Steigleitung zu schaffen, mit deren Hilfe Stagnationswasser in der Steigleitung vermindert oder vermieden werden kann und die mit geringem baulichen Aufwand nachgerüstet werden kann.

Diese Aufgabe wird erfindungsgemäß durch eine Belüftungsvorrichtung zum endseitigen Verschließen einer Steigleitung mit den Merkmalen des Anspruchs 1 gelöst.

Die Belüftungsvorrichtung zum endseitigen Verschließen einer Steigleitung, die ein den Austritt von Wasser aus der Steigleitung sperrendes und bei Druckabfall in der Steigleitung den Zutritt von Luft ermöglichendes Lüftungsventil aufweist, wobei die Belüftungsvorrichtung ein das Lüftungsventil enthaltendes Gehäuse aufweist, wobei an dem oberen Ende des Gehäuses ein Leckwasserüberlauf angeschlossen ist, der das aus dem Gehäuse austretende Leckwasser über eine neben dem Gehäuse angeordnete, nach unten weisende Austrittsöffnung in einen Auffangtrichter ableitet, ist erfindungsgemäß dadurch gekennzeichnet, dass die Belüftungsvorrichtung eine Einrichtung zum Vermindern der Stagnation von Wasser in der Steigleitung enthält, wobei die Einrichtung zum Vermindern der Stagnation eine das Lüftungsventil umgehende Ablassleitung umfasst, die von einem durch eine Steuereinrichtung betätigbaren Magnetventil abgesperrt ist, wobei das Gehäuse von einem Belüftermantel umschlossen ist, der das Magnetventil enthält, wobei aus dem Innenraum des Gehäuses unterhalb des darin angeordneten Lüftungsventils eine Bypass-Leitung durch den Belüftermantel zu dem Magnetventil führt und das Magnetventil einen Durchgang von der Bypass-Leitung zu einem Ablaufrohr sperrt, wobei die Bypass-Leitung und das Ablaufrohr die Ablassleitung bilden und wobei das Ablaufrohr zu einer neben der Austrittsöffnung des Leckwasserüberlaufs angeordneten Austrittsöffnung führt, so dass das aus der Austrittsöffnung des Ablaufrohrs austretende Wasser in den Auffangtrichter fällt. "Vermindern der Stagnation von Wasser" bedeutet hier eine Verringerung der Menge des sich für einen längeren Zeitraum in der Steigleitung aufhaltenden Wassers und/oder seiner Standzeit in der Steigleitung. Vorzugsweise wird ein "Verhindern der Stagnation" des Wassers angestrebt, also ein vollständiger Austausch des Wassers, bevor es sich über einen längeren Zeitraum in der Steigleitung aufhalten kann. Ein "längerer Zeitraum" ist eine Zeitdauer, in der unter den gegebenen Bedingungen, wie Wasserqualität, Wassertemperatur und Material der Rohrinnenwand, die Gefahr einer Vermehrung schädlicher Mikroorganismen über eine kritische Konzentration hinaus besteht.

Durch das Vorsehen der das Lüftungsventil umgehenden Ablassleitung wird eine Beeinträchtigung der Belüftungsfunktion der Belüftungsvorrichtung auf einfache Weise vermieden. Außerdem gestattet dies eine Nachrüstung vorhandener herkömmlicher Lüftungsanlagen ohne bauliche Eingriffe außerhalb der Lüftungsanlagen.

Bei einer bevorzugten Ausführungsform ist die Steuereinrichtung so konfiguriert, dass sie das Magnetventil automatisch nach jeweils vorgegebenen Zeitintervallen für eine jeweils vorgegebene Öffnungsdauer öffnet, wobei die vorgegebene Öffnungsdauer so gewählt ist, dass jeweils eine Wassermenge aus der Steigleitung ablaufen kann, die größer als die von der Steigleitung aufgenommene Stagnationswassermenge ist. Dies sichert einen vollständigen Austausch des Stagnationswassers bei jedem Ablassvorgang (auch Spülvorgang genannt).

Die jeweils vorgegebenen Zeitintervalle und die jeweils vorgegebenen Öffnungsdauern brauchen nicht konstant zu sein; sie können in Abhängigkeit vom Wasserverbrauch, von der Umgebungstemperatur und anderen Einflussfaktoren variieren. Vorzugsweise jedoch ist die Steuereinrichtung so konfiguriert, dass sie das Magnetventil automatisch wiederholt nach einem vorgegebenen Zeitintervall für eine vorgegebene Öffnungsdauer öffnet. Dies vereinfacht die Steuereinrichtung und vermindert den zum Steuern benötigten Energieverbrauch.

Bei einer Ausführungsform können das vorgegebene Zeitintervall und/oder die vorgegebene Öffnungsdauer auf solche Werte fest voreingestellt sein, die unter allen denkbaren Betriebsbedingungen für eine ausreichende Spülung der Steigleitung sorgen. Eine andere Ausführungsform der Belüftungsvorrichtung ist dadurch gekennzeichnet, dass die Steuereinrichtung Einstellmittel aufweist, mit denen das vorgegebene Zeitintervall und/oder die vorgegebene Öffnungsdauer stufenlos oder in vorgegebenen Stufen einstellbar sind. Diese Einstellmöglichkeiten ermöglichen eine Anpassung an die Gegebenheiten des Aufstellortes, wie zum Beispiel den Durchmesser und die Länge der Steigleitung, die Qualität des zufließenden Wassers oder die Umgebungstemperatur.

Eine bevorzugte Ausführungsform der erfindungsgemäßen Belüftungsvorrichtung ist durch einen lokalen Energiespeicher gekennzeichnet, der die Steuereinrichtung und eine von der Steuereinrichtung gesteuerte Magnetspule des Magnetventils mit Energie versorgt. Dies vereinfacht die Nachrüstung der erfindungsgemäßen Belüftungsvorrichtung an Orten, an denen kein Anschluss an ein Stromversorgungsnetz zur Verfügung steht.

Bei einer Weiterbildung dieser Belüftungsvorrichtung bewegt die von der Steuereinrichtung gesteuerte Magnetspule das Magnetventil sowohl in die geöffnete Stellung als auch in die geschlossene Stellung, wobei das Magnetventil in der jeweiligen Stellung verbleibt, ohne dass der Antrieb Energie verbraucht. Dies verringert den Energieverbrauch gegenüber einem Antrieb, der während des Öffnens des Magnetventils ständig mit Energie versorgt werden muss und der sich dann automatisch (z.B. aufgrund der Einwirkung einer vorgespannten Stellfeder) in die geschlossene Stellung zurückbewegt.

Bei einer bevorzugten Weiterbildung dieser Ausführungsform weist die Steuereinrichtung eine Sensoreinrichtung zum Erfassen eines Ladezustands des Energiespeichers auf und ist sie so konfiguriert, dass sie das Magnetventil nur dann öffnet, wenn die in dem Energiespeicher gespeicherte Energie auch für das nachfolgende Ansteuern der Magnetspule zum Schließen des Magnetventils ausreicht. Dies vermeidet ein unerwünschtes dauerhaftes Öffnen des Magnetventils bei einer Entleerung des Energiespeichers bei oder nach dem Öffnen des Magnetventils.

Vorteilhafte und/oder bevorzugte Weiterbildungen der Erfindung sind in den Unteransprüchen gekennzeichnet.

Im Folgenden wird die Erfindung anhand eines in den Zeichnungen dargestellten bevorzugten Ausführungsbeispiels näher beschrieben. In den Zeichnungen zeigen:
Fig. 1 eine schematische Darstellung einer bevorzugten Ausführungsform der erfindungsgemäßen Belüftungsvorrichtung mit einer Seitenansicht eines auf das obere Ende einer Steigleitung aufgesetzten Rohrentlüfters mit Leckwasserüberlauf und Ablass-Bypass und einer Perspektivansicht einer über eine Kabelverbindung angekoppelten batteriegestützten Steuereinheit;
Fig. 2 eine Draufsicht auf den in Fig. 1 gezeigten Rohrentlüfter mit Leckwasserüberlauf und Ablass-Bypass; und
Fig. 3 eine Schnittansicht des in Fig. 1 gezeigten Rohrentlüfters mit Leckwasserüberlauf und Ablass-Bypass.

Die schematische Darstellung der Figur 1 zeigt eine bevorzugte Ausführungsform der erfindungsgemäßen Belüftungsvorrichtung, die an dem oberen Ende einer Steigleitung 2 angeschlossen ist. Die Steigleitung 2 ist an einem (nicht in Figur 1 dargestellten) Wasserversorgungsnetz eines Gebäudes angeschlossen und bildet dessen obersten Punkt. Die Belüftungsvorrichtung umfasst einen Rohrentlüfter 1 mit einem in dem Gehäuse 10 enthaltenen Lüftungsventil, welches den Austritt von Wasser aus der Steigleitung 2 sperrt, aber gleichzeitig bei einem Druckabfall in der Steigleitung 2 den Zutritt von Luft ermöglicht. Beispielsweise beim Schließen und kurzzeitigen Öffnen des Lüftungsventils kann es vorkommen, dass Wasser in geringen Mengen austritt. Zu diesem Zweck ist an dem oberen Ende des das Lüftungsventil enthaltenden Gehäuses 10 ein Leckwasserüberlauf 11 angeschlossen, der das oben aus dem Gehäuse 10 austretende Leckwasser über eine neben dem Gehäuse 10 angeordnete, nach unten weisende Austrittsöffnung ableitet. Das aus der Austrittsöffnung austretende Wasser fällt nach unten in einen Auffangtrichter 3, der mit einer Abwasserleitung 4 verbunden ist. Auch herkömmliche Belüftungsvorrichtungen können ein ein Lüftungsventil enthaltendes Gehäuse, einen Leckwasserüberlauf und einen mit einer Abwasserleitung verbundenen Trichter umfassen.

Das erfindungsgemäß abgeänderte Gehäuse 10 ist von einem Belüftermantel 13 umschlossen, der ein Magnetventil 14 enthält. Aus dem Innenraum des Gehäuses 10 unterhalb des darin angeordneten Lüftungsventils führt eine Bypass-Leitung durch den Belüftermantel 13 zu dem Magnetventil 14. Das Magnetventil 14 sperrt einen Durchgang von der Bypass-Leitung zu einem an einen Verbinder 15 angekoppelten Ablaufrohr 16. Das Ablaufrohr 16 führt von dem Verbinder 15 zu einer neben der Austrittsöffnung des Leckwasserüberlaufs 11 angeordneten Austrittsöffnung, wobei das an der Austrittsöffnung befindliche Ende des Ablaufrohrs 16 über ein Befestigungsclip 17 mit dem Leckwasserüberlauf 11 verbunden ist. Die Austrittsöffnung des Ablaufrohrs 16 ist dabei so angeordnet, dass das aus ihr austretende Wasser in den Auffangtrichter 3 der Abwasserleitung 4 fällt.

Sofern das Magnetventil 14 geöffnet wird, fließt Wasser aus dem Innenraum des Gehäuses 10 unterhalb des Lüftungsventils und oberhalb der Steigleitung 2 über den im Belüftermantel 13 angeordneten Bypass und das Magnetventil 14 sowie das Ablaufrohr 16 in den Auffangtrichter 3 der Abwasserleitung 4. Auf diese Weise wird das in der Steigleitung 2 enthaltene Wasser, welches darin für einen längeren Zeitraum stand, über den Bypass und das Ablaufrohr 16 in die Abwasserleitung abgeleitet und durch von unten nachfließendes Frischwasser ersetzt.

Die elektrischen Anschlüsse des Magnetventils 14 sind durch eine Abdeckkappe 18 verdeckt. Die Abdeckkappe 18 weist eine Öffnung mit einer Kabel-Zugentlastung 19 auf, durch die ein Kabel 6 austritt. Wie es in Figur 1 schematisch dargestellt ist, verbindet das Kabel 6 das Magnetventil 14 mit einem Steuermodul 5. Das Steuermodul 5 enthält in einem Gehäuse 31 eine Steuereinheit 30 und eine Batterie 32. Die Steuereinheit 30 ist über das Kabel 6 mit dem Magnetventil 14 verbunden, um dieses anzusteuern. Das Gehäuse 31 enthält eine Kabeldurchführung mit Zugentlastung 33 für das Kabel 6. Die Batterie 32 versorgt die Steuereinheit 30 und über das Kabel 6 auch das Magnetventil 14 mit der zum Steuern und Antreiben erforderlichen Energie. Die Steuereinheit 30 ist mit Einrichtungen versehen, die eine Betätigung und/oder Einstellung von Parametern der Steuereinrichtung 30 gestatten. In Figur 1 ist schematisch ein zum Betätigen durch die Hand eines Bedieners geeigneter Annäherungssensor 34 gezeigt, der aus einer in Figur 1 nicht dargestellten Oberschale des Gehäuses 31 durch eine entsprechende Öffnung hinausragt.

Figur 2 zeigt eine Draufsicht auf den in Figur 1 gezeigten Rohrentlüfter 1 mit dem das Lüftungsventil aufnehmenden Gehäuse 10, dem Leckwasserüberlauf 11, dem Belüftermantel 13 mit dem Magnetventil 14 und dem an das Magnetventil 14 über den Verbinder 15 angekoppelten Ablaufrohr 16, das mit dem Clip 17 an dem Leckwasserüberlauf 11 befestigt ist. Man erkennt ferner eine Verschlussschraube 12 des Leckwasserüberlaufs 11, mit deren Hilfe der Leckwasserüberlauf 11 nach Demontage des Ablaufrohrs 16 geöffnet werden kann, um eine Wartung des in dem Leckwasserüberlauf 11 zusätzlich befindlichen Sperrventils zu ermöglichen.

Figur 3 zeigt eine Schnittansicht des in Figur 1 gezeigten Rohrentlüfters 1. Wie auch ein herkömmlicher Rohrentlüfter weist der erfindungsgemäße Rohrentlüfter 1 ein am oberen Ende der Steigleitung 2 zu befestigendes Belüftergehäuse 10 zur Aufnahme eines Lüftungsventils und einen darauf montierten Leckwasserüberlauf 11 auf. Das Gehäuse 10 wird mit seinem Ansatz 28 auf der Steigleitung befestigt. Das aus der Steigleitung 2 eindringende Wasser trifft im Inneren des Gehäuses 10 auf eine als Schwimmer und Dichtungskörper ausgebildete Kunststoff-Hohlkugel 23, die im entleerten Zustand auf einem Träger ruht. Die Kunststoff-Hohlkugel 23 wird durch das eintretende Wasser nach oben gedrückt und trifft hier auf eine kreisförmige Dichtung 22, so dass die Hohlkugel 23 und die Dichtung 22 zusammen ein Lüftungsventil bilden. Die Details der Aufnahme und Anordnung der Hohlkugel 23 und der Dichtung 22 werden hier nicht näher beschrieben, da diese aus dem Stand der Technik bekannt sind.

Oberhalb der Dichtung 22 weist das Gehäuse 10 eine Austrittsöffnung für Leckwasser auf. Auf dieser Oberseite des Gehäuses 10 ist ein Leckwasserüberlauf 11 montiert, der eine oberhalb der Dichtung 22 des Gehäuses 10 angeordnete Eintrittsöffnung aufweist. Etwaiges Leckwasser tritt in den Innenraum des Leckwasserüberlaufs 11 ein und kann dort strömungsbedingt eine Kugel 21 gegen eine angepasste Dichtung schieben, die zusammen ein weiteres Ventil gegen den Austritt von Leckwasser bilden. Aktivierungsbedingt austretendes Leckwasser fließt weiter zu einer nach unten weisenden Öffnung des Leckwasserüberlaufs 11 und kann von dort in den in Figur 1 dargestellten Aufnahmetrichter 3 der Abwasserleitung 4 fließen. Der Leckwasserüberlauf 11 weist eine Führungseinrichtung 20 zum Führen der Kugel 21 auf. Rückseitig ist der Führungsinnenraum des Leckwasserüberlaufs 11 durch eine Verschlussschraube 12 verschlossen.

Erfindungsgemäß sind in dem Gehäuse 10 unterhalb des von der Kugel 23 und der Dichtung 22 gebildeten Lüftungsventils radial nach außen führende Bohrungen 24 eingebracht, wobei das Gehäuse 10 in diesem Bereich von dem Belüftermantel 13 dicht umschlossen ist. Der Belüftermantel 13 weist bei diesem Ausführungsbeispiel eine Innennut auf, die einen die Bohrungen 24 umgreifenden Ringkanal bildet, in dem das aus den Bohrungen 24 abgeleitete Wasser zu einer in dem Belüftermantel 13 vorgesehenen, zu dem Magnetventil 14 führenden Bohrung 25 geleitet wird. Anstelle des von der Innennut gebildeten Ringkanals und der zusätzlichen Bohrung 25 kann auch ein beliebiger anderer Verbindungskanal zwischen den Bohrungen 24 und dem Ventil ausgebildet sein, Beispielsweise kann die Innennut so tief ausgebildet sein, dass sie bis zu einer Ventilkammer reicht. Das Magnetventil 14 mit seinem elektromechanischen Stellantrieb 26 (Magnetspule) ist zwischen der Bohrung 25 und einem Strömungsbegrenzer 27 angeordnet. An den Strömungsbegrenzer 27 schließt sich der Verbinder 15 an, der das Ablaufrohr 16 aufnimmt. Bei einem einfacher gestalteten Ausführungsbeispiel kann der Strömungsbegrenzer 27 auch entfallen. Bei geöffnetem Magnetventil 14 wird das Wasser aus dem Innenraum des Gehäuses 10 unterhalb des Lüftungsventils 22, 23 über die Bohrungen 24, die Bohrung 25, dem Strömungsbegrenzer 27 und das Ablaufrohr 16 abgeleitet.

Das Magnetventil 14 ist ein sogenanntes bistabiles Magnetventil, welches entweder in der geöffneten oder der geschlossenen Stellung verbleibt, sofern es nicht mehr mit Energie versorgt (beispielsweise mit Strom beaufschlagt) wird. Es wird nur für den Wechsel von dem einen in den anderen Zustand mit Antriebsenergie beaufschlagt.

Das insbesondere durch die Bohrungen 24 modifizierte Gehäuse 10, der Belüftermantel 13 mit dem Magnetventil 14 und das über einen Verbinder 15 angekoppelte Ablaufohr 16 mit dem Clip 17 bilden zusammen eine Einrichtung zum Vermindern von Stagnationswasser in der Steigleitung, wobei diese Einrichtung bei einem herkömmlichen Belüfter auf einfache Weise nachgerüstet werden kann. Diese Einrichtung wird auch Ablasseinrichtung oder Spülwasserablauf genannt.

Die Steuereinheit 30 enthält eine Steuerschaltung mit energiesparend betreibbaren Bauelementen, die einen Mikrocontroller umfassen. Der Mikrocontroller wird von einem Steuerprogramm betrieben, das in einem in ihm enthaltenen nichtflüchtigen Speicher gespeichert ist. Das von dem Mikrocontroller abgearbeitete Steuerprogramm sorgt dafür, dass in regelmäßigen Zeitabständen, beispielsweise alle 72 Stunden, das Magnetventil 14 für eine vorgegebene Dauer, beispielsweise für eine halbe Minute, geöffnet wird. Die Öffnungsdauer ist dabei unter Berücksichtigung der Länge und des Durchmessers der Steigleitung 2 (das heißt der darin enthaltenen Wassermenge), der Durchflussbegrenzung durch den Durchflussbegrenzer 27 (sofern vorhanden) und des Wasserdrucks so bemessen, dass die austretende Wassermenge vorzugsweise größer ist als die in der Steigleitung 2 aufgestaute Wassermenge. Dadurch wird ein vollständiger Austausch des Stagnationswassers sichergestellt. Bei einer anderen Ausführungsform kann eine noch höhere Wassermenge eingestellt werden, so dass auch ein weiteres Spülen der Steigleitung nach Abfluss des Stagnationswassers sichergestellt wird. Die Dauer des Intervalls zwischen zwei aufeinanderfolgenden Spülungen wird so eingestellt, dass insgesamt ein möglichst geringer Energieverbrauch bei Einhaltung der aus hygienischen Gründen vorgegebenen Spülintervalle sichergestellt ist.

Bei einer bevorzugten Ausführungsform ist die Steuereinheit 30 mit einem Sensor oder einer Schaltung zum Erfassen des Ladezustands oder der Restlademenge der Batterie 32 versehen. Um zu gewährleisten, dass das Magnetventil 14 nach jedem Öffnen auch wieder verschlossen werden kann und die dafür erforderliche Restenergie in der Batterie 32 enthalten ist, ist die Steuereinheit 30 so konfiguriert, dass sie das Magnetventil 14 nur dann öffnet, wenn zuvor erfasst worden ist, dass die Restladungsmenge in der Batterie 32 für ein Wieder-Verschließen des Magnetventils 14 ausreicht.

Bei einer anderen bevorzugten Ausführungsform weist die Steuereinheit 30 einen Sensor, beispielsweise einen kapazitiven Annäherungssensor 34, auf, der die Annäherung einer Hand erfasst und als Betätigungswunsch interpretiert. Bei einer solchen Betätigung der Steuereinheit wird (unabhängig von den regelmäßigen Spülintervallen) eine zusätzliche Spülung der Steigleitung 2 und somit eine Funktionskontrolle eingeleitet.

## Patentansprüche

1. Belüftungsvorrichtung (1) zum endseitigen Verschließen einer Steigleitung (2), wobei die Belüftungsvorrichtung (1) ein den Austritt von Wasser aus der Steigleitung (2) sperrendes und bei Druckabfall in der Steigleitung (2) den Zutritt von Luft ermöglichendes Lüftungsventil (22, 23) aufweist, wobei die Belüftungsvorrichtung (1) ein das Lüftungsventil (22, 23) enthaltendes Gehäuse (10) aufweist, wobei an dem oberen Ende des Gehäuses (10) ein Leckwasserüberlauf (11) angeschlossen ist, der das aus dem Gehäuse (10) austretende Leckwasser über eine neben dem Gehäuse (10) angeordnete, nach unten weisende Austrittsöffnung in einen Auffangtrichter (3) ableitet,
**dadurch gekennzeichnet,**
**dass** die Belüftungsvorrichtung (1) eine Einrichtung zum Vermindern der Stagnation von Wasser in der Steigleitung (2) enthält, wobei die Einrichtung zum Vermindern der Stagnation eine das Lüftungsventil (22, 23) umgehende Ablassleitung (24, 25, 16) umfasst, die von einem durch eine Steuereinrichtung (30) betätigbaren Magnetventil (14) abgesperrt ist,
wobei das Gehäuse (10) von einem Belüftermantel (13) umschlossen ist, der das Magnetventil (14) enthält,
wobei aus dem Innenraum des Gehäuses (10) unterhalb des darin angeordneten Lüftungsventils (22, 23) eine Bypass-Leitung (24, 25) durch den Belüftermantel (13) zu dem Magnetventil (14) führt und das Magnetventil (14) einen Durchgang von der Bypass-Leitung (24, 25) zu einem Ablaufrohr (16) sperrt, wobei die Bypass-Leitung (24, 25) und das Ablaufrohr (16) die Ablassleitung bilden, und
wobei das Ablaufrohr (16) zu einer neben der Austrittsöffnung des Leckwasserüberlaufs (11) angeordneten Austrittsöffnung führt, so dass das aus der Austrittsöffnung des Ablaufrohrs (16) austretende Wasser in den Auffangtrichter (3) fällt.

2. Belüftungsvorrichtung nach Anspruch 1, **dadurch gekennzeichnet, dass** die Steuereinrichtung (30) so konfiguriert ist, dass sie das Magnetventil (14) automatisch nach jeweils vorgegebenen Zeitintervallen für eine jeweils vorgegebene Öffnungsdauer öffnet, wobei die vorgegebene Öffnungsdauer so gewählt ist, dass jeweils eine Wassermenge aus der Steigleitung (2) ablaufen kann, die größer als die von der Steigleitung aufgenommene Stagnationswassermenge ist.

3. Belüftungsvorrichtung nach Anspruch 2, **dadurch gekennzeichnet, dass** die Steuereinrichtung (30) so konfiguriert ist, dass sie das Magnetventil (14) automatisch wiederholt nach einem vorgegebenen Zeitintervall für eine vorgegebene Öffnungsdauer öffnet.

4. Belüftungsvorrichtung nach einem der Ansprüche 1 - 3, **gekennzeichnet durch** einen lokalen Energiespeicher (32), der die Steuereinrichtung (30) und eine von der Steuereinrichtung (30) gesteuerte Magnetspule (26) des Magnetventils (14) mit Energie versorgt.

5. Belüftungsvorrichtung nach Anspruch 4, **dadurch gekennzeichnet, dass** die von der Steuereinrichtung (30) gesteuerte Magnetspule (26) das Magnetventil (14) sowohl in die geöffnete Stellung als auch in die geschlossene Stellung bewegt, wobei das Magnetventil (14) in der jeweiligen Stellung verbleibt, ohne dass von der Magnetspule (26) Energie verbraucht wird.

6. Belüftungsvorrichtung nach Anspruch 5, **dadurch gekennzeichnet, dass** die Steuereinrichtung (30) eine Sensoreinrichtung zum Erfassen eines Ladezustands des Energiespeichers (32) aufweist und so konfiguriert ist, dass sie das Magnetventil (14) nur dann öffnet, wenn die in dem Energiespeicher (32) gespeicherte Energie auch für das nachfolgende Ansteuern der Magnetspule (26) zum Schließen des Magnetventils (14) ausreicht.

## Claims

1. A ventilation device (1) for closing a riser (2) at the end, wherein the ventilation device (1) has a ventilation valve (22, 23) which blocks the discharge of water from the riser (2) and allows air to enter in the event of a pressure drop in the riser (2), wherein the ventilation device (1) has a housing (10) accommodating the ventilation valve (22, 23), wherein a leakage water overflow (11) is connected to the upper end of the housing (10), which leakage water overflow discharges the leakage water exiting the housing (10) into a collection funnel (3) via an downwards facing outlet opening arranged next to the housing (10),
**characterized in**
**that** the ventilation device (1) includes a unit for reducing the stagnation of water in the riser (2), wherein the unit for reducing the stagnation comprises a drain line (24, 25, 16) which bypasses the ventilation valve (22, 23) and which is blocked by a magnetic valve (14) that can be actuated by a control unit (30),
wherein the housing (10) is enclosed by a ventilator casing (13) which includes th magnetic valve (14), wherein a bypass line (24, 25) leads from the interior of the housing (10), below the ventilation valve (22, 23) arranged therein, through the ventilator casing (13) to the magnetic valve (14), and the magnetic valve (14) blocks a passage from the bypass line (24, 25) to a discharge pipe (16), wherein the bypass line (24, 25) and the discharge pipe (16) form the drain line, and
wherein the discharge pipe (16) leads to an outlet opening that is arranged next to the outlet opening of the leakage water overflow (11), so that the water exiting the outlet opening of the discharge pipe (16) falls into the collection funnel (3).

2. The ventilation device according to claim 1, **characterized in that** the control unit (30) is configured to automatically open the magnetic valve (14) in each case after specified time intervals for in each case a specified opening period, wherein the specified opening period is selected such that in each case an amount of water can discharge from the riser (2) that is greater than the amount of stagnation water taken up by the riser.

3. The ventilation device according to claim 2, **characterized in that** the control unit (30) is configured to automatically open the magnetic valve (14) repeatedly after a specified time interval for a specified time period.

4. The ventilation device according to any one of claims 1 - 3, **characterized by** a local energy storage (32) that supplies energy to the control unit (30) and a magnetic coil (26) of the magnetic valve (14) controlled by the control unit (30).

5. The ventilation device according to claim 4, **characterized in that** the magnetic coil (26) controlled by the control unit (30) moves the magnetic valve (14) in the open position as well as in the closed position, wherein the magnetic valve (14) remains in the respective position without energy being consumed by the magnetic coil (26).

6. The ventilation device according to claim 5, **characterized in that** the control unit (30) has a sensor unit for detecting a state of charge of the energy storage (32) and is also configured to open the magnetic valve (14) only if the energy stored in the energy storage (32) is sufficient for the subsequent driving of the magnetic coil (26) for closing the magnetic valve (14).

## Revendications

1. Dispositif d'aération (1) pour la fermeture d'un conduit ascendant (2) côté extrémité, le dispositif d'aération (1) présentant une soupape d'aération (22, 23) fermant la sortie d'eau hors du conduit ascendant (2) et permettant l'entrée d'air en cas de chute de pression dans le conduit ascendant (2), le dispositif d'aération (1) présentant un boîtier (10) contenant la soupape d'aération (22, 23), un trop-plein d'eau de fuite (11) étant raccordé à l'extrémité supérieure du boîtier (10), lequel évacue l'eau de fuite sortant du boîtier (10) par le biais d'une ouverture de sortie orientée vers le bas et disposée à côté du boîtier (10) vers un entonnoir collecteur (3),
**caractérisé en ce que**
le dispositif d'aération (1) contient un système pour la réduction de la stagnation d'eau dans le conduit ascendant (2), le système pour la réduction de la stagnation comporte un conduit d'évacuation (24, 25, 16) entourant la soupape d'aération (22, 23), lequel est fermé par une électrovanne (14) actionnable par un dispositif de commande (30),
dans lequel le boîtier (10) est entouré par une enveloppe d'aérateur (13) contenant l'électrovanne (14),
dans lequel un conduit de dérivation (24, 25) sort de l'espace intérieur du boîtier (10) en dessous de la soupape d'aération (22, 23) disposée dans celui-ci, traverse l'enveloppe d'aérateur (13) et mène vers l'électrovanne (14), et l'électrovanne (14) ferme un passage allant du conduit de dérivation (24, 25) vers un tuyau de décharge (16), le conduit de dérivation (24, 25) et le tuyau de décharge (16) formant le conduit d'évacuation, et
dans lequel le tuyau de décharge (16) mène vers une ouverture de sortie disposée à côté de l'ouverture de sortie du trop-plein d'eau de fuite (11), de telle façon que l'eau sortant de l'ouverture de sortie du tuyau de décharge (16) s'écoule dans l'entonnoir collecteur (3).

2. Dispositif d'aération selon la revendication 1, **caractérisé en ce que** le dispositif de commande (30) est configuré de telle façon que l'électrovanne (14) s'ouvre automatiquement après des intervalles de temps respectivement prédéfinis pour une durée d'ouverture respectivement prédéfinie, la durée d'ouverture prédéfinie étant sélectionnée de manière à ce qu'une quantité d'eau supérieure à la quantité d'eau de stagnation reçue par le conduit ascendant puisse respectivement s'écouler hors du conduit ascendant (2).

3. Dispositif d'aération selon la revendication 2, **caractérisé en ce que** le dispositif de commande (30) est configuré de manière à ouvrir automatiquement l'électrovanne (14) de façon répétée après un intervalle de temps prédéfini pour une durée d'ouverture prédéfinie.

4. Dispositif d'aération selon l'une des revendications 1 à 3, **caractérisé par** un accumulateur d'énergie local (32) alimentant le dispositif de commande (30) et un solénoïde (26) de l'électrovanne (14) commandé par le dispositif de commande (30).

5. Dispositif d'aération selon la revendication 4, **caractérisé en ce que** le solénoïde (26) commandé par le dispositif de commande (30) déplace l'électrovanne (14) aussi bien dans la position ouverte que dans la position fermée, l'électrovanne (14) demeurant dans la position respective sans que le solénoïde (26) n'utilise d'énergie.

6. Dispositif d'aération selon la revendication 5, **caractérisé en ce que** le dispositif de commande (30) présente un dispositif de capteur pour la détection d'un état de charge de l'accumulateur d'énergie (32) et configuré de manière à n'ouvrir l'électrovanne (14) que lorsque l'énergie stockée dans l'accumulateur d'énergie (32) suffit également pour l'actionnement consécutif du solénoïde (26) pour la fermeture de l'électrovanne (14).
